# EUROPÄISCHE PATENTANMELDUNG

(11) **EP 1 876 138 A1**
(43) Veröffentlichungstag der Anmeldung: **09.01.2008**
(21) Anmeldenummer: 07013150.3
(22) Anmeldetag: 05.07.2007
(51) Int. Cl.: B67D 3/00, B67D 3/04, B01F 13/08

(54) **Anordnung zur Ausgabe von Getränken**

(30) Priorität: 08.07.2006 DE 202006010583 U
(71) Anmelder: NOSCH GmbH, 27432 Basdahl (DE)
(72) Erfinder: Schrudde, Mike, 27432 Elm (DE)
(74) Vertreter: Hansen, Jochen

(57) **Zusammenfassung**

Die Erfindung betrifft eine Anordnung zur Ausgabe von Getränken bestehend aus Getränkebehälter und Ausgabegerät, in dem der oder die Getränkebehälter herausnehmbar aufgenommen sind, wobei am Getränkebehälter zur Ausgabe des Getränks ein Ausgabeschlauch mit Schlauchklemme angeordnet ist, wobei der Getränkebehälter (1) ein festes Volumen aufspannt und einen Boden (10), Seitenwände (11) und einen Deckel (12) zum bedarfsweisen Öffnen des Behälters (1) aufweist und dass im Getränkebehälter (1) ein über eine magnetische Kopplung mit einer Antriebseinheit (23) im Ausgabegerät (2) drehangetriebener Rührflügel (13) zum Zirkulieren des Getränkes im Getränkebehälter vorgesehen ist. Ferner betrifft die Erfindung ein Verfahren zur Ausgabe von mit Schwebeteilchen befrachteten Getränken, bei denen das Getränk in einem öffenbaren und wechselbaren Getränkebehälter aufgenommen wird und das Getränk von einem im Getränkebehälter angeordneten über eine magnetische Kopplung drehangetriebenen Rührflügel umgewälzt wird.

## Beschreibung

Die Erfindung betrifft eine Anordnung zur Ausgabe von Getränken bestehend aus Getränkebehälter und Ausgabegerät, in dem der oder die Getränkebehälter herausnehmbar aufgenommen sind, wobei am Getränkebehälter zur Ausgabe des Getränks ein Ausgabeschlauch mit Schlauchklemme angeordnet ist. Ferner betrifft die Erfindung ein Verfahren dafür.

Im Bereich der Getränkeausgabe haben sich die sog. "Bag-in-Box-Dispenser" für alle trinkfertigen Produkte ohne Schwebeteilchen in vielen Anwendungsbereichen durchgesetzt. Diese Ausgabegeräte (Dispenser) weisen eine Aufnahme für Bag-in-Box-Behälter, nachfolgend Beutelbehälter genannt, auf. Diese Beutelbehälter sind mit trinkfertigen Produkten oder Konzentraten befüllt. Ein Beutelbehälter besteht aus einem Schlauchbeutel und einer diesen Schlauchbeutel umschließenden Kartonage oder Behältnis. Der Schlauchbeutel ist mit dem flüssigen Produkt luftfrei befüllt. Der Beutelbehälter weist eine Ausgabeeinheit bestehend aus einem am Beutel dichtend angesetzten Ausgabestutzen und einem am Ausgabestutzen anschließenden Ausgabeschlauch auf.

Nach Einschieben des Beutelbehälters in das dafür vorgesehene Ausgabegerät kann nach Aufschneiden des Ausgabeschlauches das im Schlauchbeutel aufgenommene flüssige Produkt über eine Ausgabetaste am Ausgabegerät, die auf den Ausgabeschlauch wirkt, bedarfsweise ausgegeben werden. Dabei fließt das trinkfertige Produkt schwerkraftbedingt durch den Ausgabeschlauch in ein darunter gehaltenes Trinkgefäß. Der in der Kartonage befindliche Schlauchbeutel sackt entsprechend der entnommenen Flüssigkeitsmenge zusammen. Eine Belüftung ist daher nicht erforderlich. Entsprechend zeichnet sich ein derartiges Getränkeausgabesystem durch einen hohen Hygienegrad aus. Einziges zur Umgebung hin offenes Element ist das freie Ende des Ausgabeschlauches. Bevorzugt wird das flüssige Produkt in dem Ausgabegerät auf eine einstellbare Temperatur abgekühlt.

Beispielhaft wird auf das Gerät "Premium Bag-in-Box-Dispenser" des Anmelders verwiesen, das einige Jahre auf dem Markt ist.

Trotz der erheblichen hygienischen Vorteile von in Beutelbehältern aufgenommenen Getränken, besteht bei den Nutzern ein Bedarf, auszuschenkende Getränke selbst außerhalb des Behälters anzumischen und dann in den attraktiven, leicht zu bedienenden Ausgabegeräten vorzuhalten. Dies ist jedoch mit dem geschlossenen System des Beutelbehälters nicht möglich. Ferner besteht ein zunehmender Bedarf für eine Ausgabe von mit Schwebeteilchen befrachteten Flüssigkeiten, insbesondere Säften mit Fruchtfleisch. In den Schlauchbeuteln ist jedoch ein Einsatz von mit Schwebeteilchen belasteten Flüssigkeiten nicht möglich, da sich die Schwebeteilchen am Boden des Schlauchbeutels und insbesondere an dem Ablaufstutzen zum Ausgabeschlauch absetzen und so den Flüssigkeitsablauf blockieren.

Zwar ist zur Lösung dieses Problems, nämlich der Verwendung von mit Schwebeteilchen befrachteten Flüssigkeiten in Beutelbehältern durch die DE 10 2004 005 182 B4 eine Lösung für Beutelbehälter bekannt, jedoch besteht hier wiederum der Nachteil, dass der Beutelbehälter entsprechend seiner Grundfunktion nicht nachfüllbar ist.

Die DE 24 10 756 C2 betrifft einen Getränkespender mit in das Gefäß eingesetztem Rührwerk, mit dem ein Getränkespender geschaffen werden soll, bei dem das Getränk auf einfache Art und Weise und ohne eine Erwärmung im Bereich des Laufrades gut und wirksam Schaum geschlagen werden kann. Das Rührwerk in dieser Schrift ist in einem kleinen gesonderten Gehäuse innerhalb des Getränkegefäßes angeordnet. Diese Kammer weist ein Lüftungsrohr auf, mit den in die Kammer bei laufendem Rührwerk Luft eingezogen wird, um so ein schaumiges Getränk zu erzeugen. In dieser Schrift wird also nur ein sehr begrenztes Volumen in der Kammer innerhalb des Gefäßes verrührt und durch Luftzufuhr aufgeschäumt. Ferner ist nachteilig, dass bei diesem bekannten Getränkespender ein Wechsel des Getränkegefäßes durch die diversen Einbauelemente nicht ohne erheblichen Aufwand möglich ist.

Ferner sind Behälter zur Aufnahme von Getränken in unterschiedlichsten Ausgestaltungen bekannt, wie beispielsweise aus der DE 35 30 764 A1, der DE 33 20 462 A1, der DE 89 15 094 U1, der US 2,549,207, der EP 03 69 846 A2 und der WO 96/16 895 A1.

Aufgabe der Erfindung ist es daher, eine Anordnung und ein Verfahren zur Ausgabe von Getränken, bestehend aus Getränkebehälter und Ausgabegerät anzugeben, bei dem eine Nachfüllung und Selbstanmischung von auch mit Schwebeteilchen befrachteten Getränken jederzeit möglich ist und gleichwohl die einfache Bedienung an einem Ausgabegerät, wie sie von Bag-in-Box-Dispensern bekannt sind, erhalten bleibt.

Gelöst wird diese Aufgabe mit einer Anordnung gemäß Anspruch 1 und einem Verfahren gemäß Anspruch 9.

Die Kombination eines ein festes Volumen aufspannenden Getränkebehälters mit einem über eine magnetische Kopplung drehangetriebenen Rührflügel erlaubt ein Nachfüllen von Getränken in dem Getränkebehälter in dem Ausgabegerät sowie ein Anmischen von Getränken außerhalb des Behälters und bedarfsweises Befüllen des Getränkebehälters. Dabei können auch Schwebeteilchen belastete Flüssigkeiten, wie Säfte mit Fruchtfleisch verwendet werden, da der über eine magnetische Kopplung mit einer Antriebseinheit im Ausgabegerät drehangetriebene Rührflügel eine Umwälzung der Schwebeteilchen belasteten Flüssigkeit im gesamten Getränkebehälter bewirkt, so dass Ablagerungen und damit zusammenhängende Verstopfungen bei der Ausgabe des Getränkes vermieden werden können.

Dabei greift diese Lösung bewusst die Kombination eines festen Getränkebehälters mit der Ausgabe des Getränks über einen Ausgabeschlauch mit Schlauchklemme auf, da sich die Ausgabe von Getränken über Ausgabeschlauch und Schlauchklemme als hygienisch erfreulich unkritisch und sehr bedienungsfreundlich herausgestellt hat. Die erfindungsgemäße Anordnung aus Getränkebehälter und Ausgabegerät ist daher von der Bedienung vom Verbraucher unmittelbar vergleichbar mit bekannten Beutelbehälter-Ausgabegeräten (Bag-in-Box-Dispenser). Gleichwohl können aufgrund des ein festen Volumen aufspannenden Behälters mit öffenbarem Deckel Eigenrezepturen und dergleichen in den Behälter vom Anwender eingefüllt werden. Dadurch, dass die Getränkebehälter weiterhin herausnehmbar im Ausgabegerät aufgenommen sind, können auch bereits vom Anwender befüllte Getränkebehälter bevorratet und bei Bedarf in das Ausgabegerät eingefügt bzw. gewechselt werden.

Dadurch, dass der Getränkebehälter aus einem festen, lebensmittelgeeigneten Kunststoff hergestellt ist, erfüllt der Behälter die lebensmittelrechtlichen Vorgaben, weist ein nur geringes Eigengewicht auf und ist weitestgehend stoßunempflindlich. Insbesondere besteht der Getränkebehälter aus Polycarbonat, bevorzugt klar. Bei einem klaren Behälter kann der noch bevorratete Restbestand vom Bedienpersonal schnell erkannt werden. Ferner können in Getränkebehältern bereits bevorratete Flüssigkeiten anhand des durch die klaren Behälterwandungen durchscheinenden Aussehens unterschieden werden. Eine Fehlauswahl wird somit weitestgehend vermieden.

Wenn im Boden des Getränkebehälters eine Aufnahme zur Zentrierung des Rührflügels vorgesehen ist, wobei der Rührflügel lose auf oder in die Zentrieraufnahme setzbar ist, wird eine sichere Führung des lose im Getränkebehälter eingesetzten Rührflügels erreicht. Insbesondere ist die Zentrieraufnahme ein im Boden innenseitig des Getränkebehälters angeformter Zapfen. Ein derartiger Zapfen oder eine anders ausgestaltete, aber glattwandige Aufnahme im Boden beeinträchtigt kaum die Reinigungsfähigkeit des Getränkebehälters.

Wenn im Bereich der Zentrieraufnahme der Boden einen aufgewölbten Bodenbereich hat, wobei im Ausgabegerät beim bestimmungsgemäßen Gebrauch des Getränkebehälters in dem Ausgabegerät diesem Bodenbereich zugeordnet ein entsprechend vorstehender Gehäuseabschnitt vorgesehen ist, in dem ein von der Antriebseinheit drehangetriebener Erregermagnet angeordnet ist, wird eine axial sehr genaue Zuordnung der Drehachse des Erregermagneten zur Drehachse des im Getränkebehälters aufgenommenen Rührflügels erreicht. Ferner wird durch die Ausgestaltung auch ein minimaler Abstand zwischen Erregermagnet und Rührflügel erreicht, so dass die magnetische Kopplung weistgehend störungsfrei und sicher erfolgt.

Dadurch, dass im Boden des Getränkebehälters an einer beim bestimmungsgemäßen Gebrauch des Getränkebehälters im Ausgabegerät vorderen und tiefsten Stelle ein außenseitig angeformter Stutzen zum Anschluss des Ausgabeschlauches und eine Konsole für die Schlauchklemme angeformt sind, kann die Schlauchklemme in genau orientierter Zuordnung zum Ausgabeschlauch montiert werden. Der einzeln handhabbare Getränkebehälter kann somit für den Einsatz im Ausgabegerät einschließlich Ausgabeschlauch und Schlauchklemmer vorkonfektioniert werden. D. h., der Verwender bereitet den Getränkebehälter so vor, dass er zunächst den Ausgabeschlauch durch die Schlauchklemme fädelt und die Schlauchklemme am Getränkebehälter an der Konsole befestigt. Dabei ist bevorzugt die Schlauchklemme in die Konsole am Getränkebehälter einklemmbar ausgebildet, wobei eine Feder zur federbelastenden Abklemmung des Ausgabeschlauches zwischen Schlauchklemme und Konsole eingefügt ist.

Nun wird der Behälter mit dem ggf. selbst angemischten Getränk befüllt, mit dem Deckel verschlossen und zur späteren Verwendung im Ausgabegerät vorgehalten. Sobald der so vorbereitete Getränkebehälter in das Ausgabegerät eingeführt wird, kann nach Schließen der Ladeklappe des Ausgabegerätes unmittelbar das im Behälter aufgenommene Getränk entnommen werden. Dabei wird über die Ausgabetaste des Ausgabegerätes die Schlauchklemme am Getränkebehälter gegen die in Schließrichtung federbelastete Kraft geöffnet, so dass die Flüssigkeit durch den Ausgabeschlauch in das darunter gestellte Trinkglas läuft.

Die Umwälzung des Schwebteilchen befrachteten Getränks mit dem Rührflügel im Getränkebehälter kann alternativ bedarfweise vor oder beim Ausschenken des Getränks, kontinuierlich oder intermittierend erfolgen. Es kann somit sichergestellt werden, dass Ablagerungen von Schwebeteilchen im Getränkebehälter vermieden werden.

Nachfolgend wird ein Ausführungsbeispiel der Erfindung anhand der beiliegenden Zeichnung detailliert beschrieben.

Darin zeigt:
- Fig. 1: eine Ansicht eines Ausgabegeräts mit einem Getränkebehälter,
- Fig. 2: eine teils geschnittene Seitenansicht zur Anordnung gemäß Fig. 1,
- Fig. 3: eine räumliche Explosionsdarstellung der Anordnung gemäß Fig. 1 und 2,
- Fig. 4: in einem Detailausschnitt die Anordnung im Bereich der magnetischen Kopplung des Rührflügels und
- Fig. 5: in teils geschnittener Seitenansicht einen Getränkebehälter passend zur vorgenannten Anordnung.

In Fig. 1 ist in Frontansicht eine Anordnung bestehend aus einem Ausgabegerät 2 mit einem zum bestimmungsgemäßen Gebrauch eingeschobenen Getränkebehälter 1 dargestellt. Das in Fig. 1 dargestellte Ausgabegerät 2 weist zwei nebeneinander angeordnete Einschubplätze für Getränkebehälter 1 auf. Im in der Zeichenebene rechten Einschubplatz ist ein Getränkebehälter 1 eingesetzt. Der linke Platz ist frei.

In Fig. 2 ist in teils geschnittener Seitenansicht die in Fig. 1 dargestellte Anordnung wiedergegeben. Der in Fig. 2 dargestellte Kreis markiert die Detaildarstellung von Fig. 4. In Fig. 2 ist der Getränkebehälter 1 in zur Getränkeausgabe bestimmungsgemäßer Position im Ausgabegerät 2 dargestellt.

Fig. 3 zeigt in einer räumlichen Explosionsdarstellung die Bauteile der Anordnung gemäß der Fig. 1 und 2. Der Getränkebehälter 1 weist einen Boden 10, Seitenwände 11 und einen abnehmbaren Deckel 12 auf. Im Getränkebehälter 1 ist ein lose eingesteckter Rührflügel 13 vorgesehen. Am vorderen Ende des Bodens 10 des Getränkebehälters 1 ist ein Ausgabeschlauch 14 mit einer Schlauchklemme 15 angeordnet.

Ferner ist in Fig. 3 ein Gehäuseteil 20 des Ausgabegeräts 2 dargestellt, in dem zwei Getränkebehälter 1 einschiebbar sind. Im Boden des Gehäuseteils 20 ist ein vorstehend ausgebildeter Gehäuseabschnitt 21 vorgesehen, in dem ein Erregermagnet 22 untergebracht ist. Der Erregermagnet 22 wird über eine Antriebseinheit 23 (Getriebemotor) drehangetrieben.

Diese Situation ist in einem Detailschnitt in Fig. 4 dargestellt. Der Erregermagnet 22, der von der Antriebseinheit 23 drehangetrieben wird, ist möglichst naheliegend des vorstehenden Gehäuseabschnitts 21 im Gehäuseteil 20 des Ausgabegeräts 2 angeordnet. Passend zu diesem vorstehenden Gehäuseabschnitt 21 ist im Boden 10 des Getränkebehälters 1 ein aufgewölbter Bodenbereich 101 ausgebildet, der in seinem Zentrum einen Zapfen 102 zur zentrierenden Aufnahme des Rührflügels 13 aufweist.

In Fig. 5 ist in teils geschnittener Seitenansicht der Getränkebehälter 1 bestehend aus Boden 10 und Seitenwänden 1 1 ohne Deckel 12 dargestellt. Im unteren im Querschnitt dargestellten Teil ist nochmals der aufgewölbte Bodenbereich 101 und der Zapfen 102 zum Zentrieren des hier nicht dargestellten Rührflügels 13 wiedergegeben. Ferner ist im Boden 10 am vorderen Ende des Getränkebehälters 1, in Fig. 5 rechts unten dargestellt, ein Stutzen 16 im Boden 10 angeformt, an dem der Ausgabeschlauch 14 angesetzt wird. Vor dem Stutzen 16 ist eine Konsole 17 angeordnet, in die die Schlauchklemme 15 mittels Rastverbindung einfügbar ist.

Die Schlauchklemme 15 weist eine Feder auf, die zwischen Konsole 17 und Schlauchklemme 15 so eingefügt ist, dass die Schlauchklemme 15 federbelastet den Ausgabeschlauch 14 klemmend verschließt. Bei Betätigung der Schlauchklemme 15, bevorzugt über eine Taste im Bereich einer nicht näher dargestellten Ladeklappe des Ausgabegeräts 2, wird die federbelastete Klemmung des Ausgabeschlauchs 14 überwunden, so dass Flüssigkeit aus dem Getränkebehälter 1 über Ausgabeschlauch 14 in ein Trinkgefäß schwerkraftbedingt fließen kann.

Sofern in dem Getränkebehälter 1 Schwebeteilchen befrachtete Flüssigkeiten, beispielsweise Fruchtsäfte mit Fruchtfleisch eingefüllt sind, wird der Rührflügel 13 über den Getriebemotor 23 und Magnetkopplung von den Erregermagneten 22 mit zugeordneten, nicht näher bezeichneten Gegenmagneten im Rührflügel 13 in Drehung versetzt, so dass die Flüssigkeit im Getränkebehälter 1 umgewälzt wird. Ein unerwünschtes Absetzen der Schwebeteilchen in der Flüssigkeit wird so verhindert.

### Bezugszeichenliste

- 1: Getränkebehälter
- 10: Boden
- 101: aufgewölbter Bodenbereich
- 102: Zapfen
- 11: Seitenwand
- 12: Deckel
- 13: Rührflügel
- 14: Ausgabeschlauch
- 15: Schlauchklemme
- 16: Stutzen
- 17: Konsole

- 2: Ausgabegerät
- 20: Gehäuseteil
- 21: Gehäuseabschnitt
- 22: Erregermagnet
- 23: Antriebseinheit

## Patentansprüche

1. Anordnung zur Ausgabe von Getränken bestehend aus Getränkebehälter und Ausgabegerät, in dem der oder die Getränkebehälter herausnehmbar aufgenommen sind, wobei am Getränkebehälter zur Ausgabe des Getränks ein Ausgabeschlauch mit Schlauchklemme angeordnet ist, **dadurch gekennzeichnet, dass** der Getränkebehälter (1) ein festes Volumen aufspannt und einen Boden (10), Seitenwände (11) und einen Deckel (12) zum bedarfsweisen Öffnen des Behälters (1) aufweist und dass im Getränkebehälter (1) ein über eine magnetische Kopplung mit einer Antriebseinheit (23) im Ausgabegerät (2) drehangetriebener Rührflügel (13) zum Zirkulieren des Getränkes im Getränkebehälter vorgesehen ist.

2. Anordnung nach Anspruch 1, **dadurch gekennzeichnet, dass** der Getränkebehälter (1) aus einem festen, lebensmittelgeeigneten Kunststoff hergestellt ist.

3. Anordnung nach Anspruch 2, **dadurch gekennzeichnet, dass** der Getränkebehälter (1) aus Polycarbonat, bevorzugt klar, besteht.

4. Anordnung nach Anspruch 1, 2 oder 3, **dadurch gekennzeichnet, dass** im Boden (10) des Getränkebehälters (1) eine Aufnahme zur Zentrierung des Rührflügels (13) vorgesehen ist, wobei der Rührflügel (13) lose auf oder in die Zentrieraufnahme setzbar ist.

5. Anordnung nach Anspruch 4, **dadurch gekennzeichnet, dass** die Zentrieraufnahme ein im Boden (10) innenseitig des Getränkebehälters (1) angeformter Zapfen (102) ist.

6. Anordnung nach Anspruch 4 oder 5, **dadurch gekennzeichnet, dass** im Bereich der Zentrieraufnahme (102) der Boden (10) einen aufgewölbten Bodenbereich (101) hat, wobei im Ausgabegerät (2) beim bestimmungsgemäßen Gebrauch des Getränkebehälters (1) in dem Ausgabegerät (2) diesem Bodenbereich zugeordnet ein entsprechend vorstehender Gehäuseabschnitt (21) vorgesehen ist, in dem ein von der Antriebseinheit (23) drehangetriebener Erregermagnet (22) angeordnet ist.

7. Anordnung nach einem der vorangehenden Ansprüche, **dadurch gekennzeichnet, dass** im Boden (10) des Getränkebehälters (1 ) an einer beim bestimmungsgemäßen Gebrauch des Getränkebehälters (1) im Ausgabegerät (2) vorderen und tiefsten Stelle ein außenseitig angeformter Stutzen (16) zum Anschluss des Ausgabeschlauches (14) und eine Konsole (17) für die Schlauchklemme (15) angeformt sind.

8. Anordnung nach Anspruch 7, **dadurch gekennzeichnet, dass** die Schlauchklemme (15) in die Konsole (17) am Getränkebehälter (1) einklemmbar ausgebildet ist, wobei eine Feder zur federbelastenden Abklemmung des Ausgabeschlauches (14) zwischen Schlauchklemme (15) und Konsole (17) eingefügt ist.

9. Verfahren zur Ausgabe von mit Schwebeteilchen befrachteten Getränken mit einer Anordnung nach einem der Ansprüche 1 bis 8, bei denen das Getränk in einem öffenbaren und wechselbaren Getränkebehälter aufgenommen wird und das Getränk von einem im Getränkebehälter angeordneten über eine magnetische Kopplung drehangetriebenen Rührflügel umgewälzt wird.

10. Verfahren nach Anspruch 9, **dadurch gekennzeichnet, dass** die Umwälzung des Schwebeteilchen befrachteten Getränks mit dem Rührflügel im Getränkebehälter bedarfsweise vor oder beim Ausschenken des Getränks oder kontinuierlich oder intermittierend erfolgt.
